# EUROPÄISCHE PATENTSCHRIFT

(11) **EP 1 154 024 B1**
(45) Veröffentlichungstag und Bekanntmachung des Hinweises auf die Patenterteilung: **24.03.2004**
(21) Anmeldenummer: 00108203.1
(22) Anmeldetag: 14.04.2000
(51) Int. Cl.: C21D 1/767, C21D 1/62

(54) **Verfahren und Vorrichtung zur Wärmebehandlung metallischer Werkstücke**
Process and device for heat treating metallic workpieces
Procédé et dispositif pour le traitement thermique de pièces métalliques

(43) Veröffentlichungstag der Anmeldung: 14.11.2001
(73) Patentinhaber: Ipsen International GmbH, 47533 Kleve (DE)
(72) Erfinder: Peter, Wolfgang, 46446 Emmerich (DE); Bouwman, Jan-Willem, 6909 AN Babberich (NL); Edenhofer, Bernd, Dr., 47533 Kleve (DE)
(74) Vertreter: Stenger, Watzke & Ring Patentanwälte

(56) Entgegenhaltungen:
- WO-A-00/18972
- DE-A- 3 028 901
- DE-A- 3 200 577
- DE-U- 9 400 222
- DE-U- 29 603 022
- EDENHOFER B ET AL: "OFEN-UND CHARGENEINFLUSS AUF DIE WAERNMEUEBERGANGSZAHL BEI DER GASABSCHRECKUNG" HAERTEREI TECHNISCHE MITTEILUNGEN,DE,CARL HANSER VERLAG. MUNCHEN, Bd. 53, Nr. 2, 1. März 1998 (1998-03-01), Seiten 102-107, XP000755094 ISSN: 0341-101X

## Beschreibung

Die Erfindung betrifft ein Verfahren sowie eine Vorrichtung zur Wärmebehandlung metallischer Werkstücke oder aus mehreren in Höhenrichtung übereinander angeordneten metallischen Werkstücken gebildeter Werkstückstapel mit einer den Querschnitt der Werkstücke oder der Werkstückstapel überragenden. Längserstreckung.

Zum Erzeugen von definierten Werkstückeigenschaften, wie etwa einer hohen Härte oder ausreichender Verschleißfestigkeit, werden metallische Werkstücke einer Wärmebehandlung unterzogen. Das Ergebnis der Wärmebehandlung ist eine Veränderung des Werkstoffgefüges, beispielsweise eine Umwandlung des kubisch flächenzentrierten γ-Gitters kohlenstoffreicher Austenitlamellen in das kubisch raumzentrierte α-Gitter von Ferritlamellen. Von besonderem Einfluss auf das Behandlungsergebnis sind neben der Temperatur und dem Ausgangsgefüge die Geschwindigkeit, mit der die erwärmten Werkstücke abgekühlt werden, und die Art des hierzu verwendeten Abschreckmittels. Als Abschreckmittel finden - nach steigender Schroffheit geordnet - in erster Linie Gas, Öl oder Wasser Anwendung.

Um bei einer Gasabschreckung eine annähernd gleiche Abschreckintensität wie bei der Öl- oder Wasserabschreckung zu erreichen, ist eine verhältnismäßig hohe Gasgeschwindigkeit erforderlich. Hierzu ist es bekannt, Düsen vorzusehen, mit denen sich entsprechend hohe Gasgeschwindigkeiten und damit im Allgemeinen ausreichende Wärmeübergangszahlen von mehr als 1000 W/m²K erzielen lassen. Eine mit Düsen versehene Vorrichtung zum Abschrecken metallischer Werkstücke ist zum Beispiel in der EP 0 796 920 A1 oder der DE-U-94 00 222.3 offenbart.

Diese ein Düsenfeld aus einer mit Düsen versehenen, auswechselbaren Düsenplatte aufweisende Vorrichtung ermöglicht durch eine dreh- bzw. schwenkbare Anordnung von Düsenplatte und/oder einem die Werkstücke tragenden Rost zwar eine Relativbewegung von Düsenfeld und Werkstücken und damit eine verhältnismäßig einheitliche Beaufschlagung der Letzteren, hat aber den Nachteil, dass der Gasstrom diffus und turbulent auf die Werkstücke trifft. Dies führt dazu, dass die Oberfläche der Werkstücke ungleich abgekühlt wird, wodurch Spannungen auftreten, die Verzug oder gar Risse zur Folge haben können. Vor allem bei Werkstücken von rankender Form, wie etwa Wellen, oder solchen, die beim Zusammenstellen einer Charge aufragend gestapelt werden, wie beispielsweise Wälzlagerringe oder Zahnräder, macht sich ein Verzug in besonderem Maße bemerkbar und führt aufgrund der meist geringen Toleranzen derartiger Werkstücke nicht selten zu einem in wirtschaftlicher Hinsicht unbefriedigenden Ausschuss.

Ein Verfahren sowie eine Behandlungseinrichtung zum Abkühlen von hoch erwärmten Metallbauteilen mit unterschiedlicher Massenverteilung ist darüber hinaus aus der WO 00/18972 bekannt. Vorgesehen ist zu diesem Zweck eine Kühlkammer, in die das Metallbauteil zwecks Abkühlung einzubringen ist. Die gesamte Kühlkammer wird sodann mit Kühlgas geflutet, infolge dessen eine Abkühlung des Metallbauteils erreicht werden kann. Um eine gleichmäßige Abkühlung von Bauteilen mit ungleichmäßiger Massenverteilung erreichen zu können, ist vorgesehen, daß diejenigen Bereiche des abzukühlenden Metallbauteils, die eine besonders hohe Massenverteilung aufweisen, von separat anzuordnenden Einhäusungen umgeben werden. Diese Einhäusungen werden ebenso wie die Abkühlkammer mit einem Abkühlgas beschickt, infolge dessen es zu einer verstärkten Abkühlung der von den Einhäusungen umgebenden Bereiche des Bauteils im Unterschied zu denjenigen Bereichen des Bauteils, die nicht durch eine separat anzuordnende Einhäusung umgeben sind, kommt. Erreicht wird hierdurch trotz unterschiedlicher Massenverteilung eine gleichmäßige Abkühlung des gesamten Bauteils. Anzuwenden ist dieses Verfahren insbesondere zur Abkühlung von Gasturbinenschaufeln, wobei zwecks gleichmäßiger Abkühlung sowohl der Fußbereich als auch der Kopfbereich der Gasturbinenschaufel jeweils von einer separat anzuordnenden Einhäusung umgeben wird.

Um den Gasstrom systematischer zu lenken, ist es im Stand der Technik freilich bekannt, Leitbleche vorzusehen, mit denen sich beispielsweise auch Stellen der Werkstückoberfläche mit Abschreckgas beaufschlagen lassen, die ansonsten in einem Strömungsschatten lägen; befriedigend ist eine solche Maßnahme allerdings nicht. Denn neben dem vergleichsweise hohen Aufwand, die Leitbleche entsprechend der jeweiligen Werkstückgeometrie auszurichten, verhindern die Leitbleche nicht, dass beim Auftreffen des Gasstroms auf die Werkstücke Verwirbelungen auftreten, welche etwa die Abkühlung der in einer Charge benachbarten Werkstücke beeinträchtigen und damit Verzug hervorrufen.

Der Erfindung liegt die **Aufgabe** zugrunde, ein Verfahren und eine Vorrichtung zur Wärmebehandlung metallischer Werkstücke zu schaffen, mit denen sich auch bei Werkstücken von rankender oder aufragend stapelbarer Form eine verzugsarme Gasabschreckung erzielen lässt.

Erfindungsgemäß wird die vorgenannte Aufgabe verfahrensseitig **gelöst** durch ein Verfahren zur Wärmebehandlung von metallischen Werkstücken oder aus mehreren in Höhenrichtung übereinander angeordneten metallischen Werkstücken gebildeten Werkstückstapeln mit einer den Querschnitt der Werkstücke oder der Werkstückstapel überragenden Längserstreckung, bei dem nach einer vorherigen Erwärmung die Werkstücke oder die Werkstückstapel in einer Abschreckkammer mit einem Abschreckgas abgekühlt werden, wobei die Werkstücke oder die Werkstückstapel jeweils mittels ausgebildeter Führungskanäle, die eine geschlossene Mantelfläche aufweisen und die Werkstücke oder die Werkstückstapel entlang der Strömungsrichtung des Abschreckgases vollständig umschließen, gezielt mit Abschreckgas in einer Strömung parallel in Richtung der Längserstreckung der Werkstücke oder Werkstückstapel umströmt werden, wobei das Abschreckgas mittels eines an die Abschreckkammer strömungstechnisch angeschlossenen Strömungskanals in einem geschlossenen Strömungskreislauf geführt wird.

Ein solches Verfahren macht sich die Erkenntnis zu Eigen, dass sich eine verzugsarme Abkühlung der Werkstücke mit Abschreckgas dann erreichen lässt, wenn die einzelnen oder zu Stapeln aufeinander gesetzten Werkstücke einer abzukühlenden Charge durch Führungskanäle voneinander separiert werden. Denn auf diese Weise ergibt sich in den Führungskanälen ein Gasstrom, der parallel zur Werkstückachse die gesamte Werkstückoberfläche umströmt und unbeeinflusst von benachbarten Werkstücken eine gleichmäßige Abkühlung bewirkt.

Zweckmäßig ist es, wenn die Führungskanäle vor dem Erwärmen über die einzelnen oder zu Stapeln aufeinander gesetzten Werkstücke gestülpt werden. Auf diese Weise werden die Führungskanäle zusammen mit den Werkstücken der Wärmebehandlung unterzogen. Wenngleich eine solche Maßnahme Führungskanäle aus einem geeigneten hitzebeständigen Material erfordert, bietet dies den Vorteil, dass die Führungskanäle bei noch kalten Werkstücken auf diese gestülpt und in herkömmliche Abschreckkammem eingesetzt oder die Werkstücke schon im Wärmebehandlungsofen abgeschreckt werden können.

Alternativ können die Führungskanäle in der Abschreckkammer an den einzelnen oder zu Stapeln aufeinander gesetzten und zuvor erwärmten Werkstücken angeordnet werden, um eine Behinderung beim Erwärmen der Werkstücke auszuschließen. Besonderes vorteilhaft hierbei ist es, die Führungskanäle in der Abschreckkammer, beispielsweise elektromotorisch, hydraulisch oder pneumatisch, von einer oder zwei Seiten her, vorzugsweise von oben und/oder unten, an die Werkstücke heranzufahren, so dass auch bei begrenztem Raum der Abschreckkammer ein handhabungsgerechter Betrieb sichergestellt ist.

Zur **Lösung** der obigen Aufgabe wird außerdem vorgeschlagen eine Vorrichtung zur Wärmebehandlung metallischer Werkstücke oder aus mehreren in Höhenrichtung übereinander angeordneten metallischen Werkstücken gebildeten Werkstückstapeln mit einer den Querschnitt der Werkstücke oder der Werkstückstapel überragenden Längserstreckung, mit einer Abschreckkammer, in der die Werkstücke oder die Werkstückstapel mit einem Abschreckgas abkühlbar sind, sowie einem an die Abschreckkamer strömungstechnisch angeschlossenen Strömungskanal zur Ausbildung eines geschlossenen Strömungskreislaufs für das Abschreckgas, wobei zum gezielten Umströmen der Werkstücke oder Werkstückstapel mit Abschreckgas jeweils Führungskanäle vorgesehen sind, die eine geschlossene Mantelfläche aufweisen und die Werkstücke oder die Werkstückstapel entlang der Strömungsrichtung des Abschreckgases zur Ausbildung einer Strömung in Längsrichtung der Werkstücke oder Werkstückstapel vollständig umschließen.

Mit einer solchermaßen ausgebildeten Vorrichtung lässt sich das erfindungsgemäße Verfahren durchführen. Aufgrund der geschlossenen Mantelfläche der Führungskanäle sind die Werkstücke entlang der Strömungsrichtung des Abschreckgases vollständig umschlossen und von den ihnen benachbarten Werkstücken der abzukühlenden Charge getrennt. Dies hat zur Folge, dass in den Führungskanälen ein weitgehend laminarer, von benachbarten Werkstücken unbeeinflusster Gasstrom entsteht, der die Werkstücke intensiv und gleichmäßig abkühlt.

Von besonderem Vorteil ist es, wenn die Führungskanäle eine Länge aufweisen, die wenigstens der Höhe der einzelnen oder zu Stapeln aufeinander gesetzten Werkstücke entspricht. Denn auf diese Weise wird die beim Aufprallen des Gasstroms auf die Werkstücke unvermeidlich auftretende Verwirbelung des Abschreckgases kanalisiert, so dass eine Beeinträchtigung der Umströmung benachbarter Werkstücke unterbleibt. Als in dieser Hinsicht besonders vorteilhaft hat sich herausgestellt, die Länge der Führungskanäle so zu bemessen, dass die Höhe der einzelnen oder zu Stapeln aufeinander gesetzten Werkstücke um den halben Durchmesser beziehungsweise Breite der Werkstücke überragt wird.

In einer weiteren vorteilhaften Ausgestaltung der erfindungsgemäßen Vorrichtung ist die Form der Führungskanäle zylindrisch, vorzugsweise mit kreisförmigem, quadratischem oder polygonalem Querschnitt, oder an die Geometrie der abzukühlenden Werkstücke angepasst, um einerseits eine einfache und kostengünstige Fertigung und andererseits eine durch einen engen Abstand zwischen der Innenfläche der Führungskanäle und den Werkstücken bedingte hohe Gasgeschwindigkeit eine intensive Abschreckung zu gewährleisten.

Im Hinblick auf eine einfache Handhabung ist es außerdem zweckmäßig, die Führungskanäle zu einem Kanalsystem miteinander zu verbinden, so dass sich ein gemeinsames Aufsetzen der Führungskanäle auf die einzelnen oder zu Stapeln angeordneten Werkstücken ergibt. Dies kommt vornehmlich dann zum Tragen, wenn gemäß einer weiteren vorteilhaften Weiterbildung der erfindungsgemäßen Vorrichtung die Führungskanäle verstellbar, vorzugsweise elektromotorisch, hydraulisch oder pneumatisch, in der Abschreckkammer angeordnet sind, beispielsweise in Form eines von oben auf die Werkstücke absenkbaren Kanalsystems. Vorteilhafterweise sind dabei die Führungskanäle auswechselbar, um eine Anpassung an unterschiedliche Werkstückgeometrien sicherzustellen.

In Weiterbildung der Erfindung wird femer vorgeschlagen, dass die Abschreckkammer einen Einlass für das Abschreckgas aufweist, der dichtend an den Führungskanälen anliegt. Dies bietet den Vorteil, dass der der Abschreckkammer zugeführte Gasstrom ausschließlich in die Führungskanäle und nicht an der Werkstückcharge vorbei oder zwischen den einzelnen Führungskanälen strömt. Darüber hinaus wird auf diese Weise das zu durchströmende Volumen auf ein Minimum reduziert mit der Folge, dass eine hohe Gasgeschwindigkeit aufrechterhalten und damit eine hohe Abschreckintensität erzielt wird. Schließlich wird vorgeschlagen, dass die Führungskanäle aus einem hitzebeständigen Material, vorzugsweise Stahl, Eisen- oder Nickellegierungen, bestehen, um sie beispielsweise bereits vor der Wärmebehandlung der Werkstücke diesen überstülpen zu können.

Einzelheiten und weitere Vorteile des Gegenstandes der vorliegenden Erfindung ergeben sich aus der nachfolgenden Beschreibung bevorzugter Ausführungsbeispiele. In den zugehörigen Zeichnungen veranschaulichen im Einzelnen:
- Fig. 1: eine schematische Darstellung einer Abschreckkammer bei einem hochgefahrenen Kanalsystem;
- Fig. 2: eine schematische Darstellung der Abschreckkammer gemäß Fig. 1 bei auf Werkstücke abgesenktem Kanalsystem;
- Fig. 3: eine schematische Seitenansicht des aus miteinander verbundenen Führungskanälen bestehenden Kanalsystems gemäß Fig. 2;
- Fig. 3a: eine schematische Draufsicht des Kanalsystems gemäß Fig. 3;
- Fig.4: eine schematische Seitenansicht einzelner, auf die Werkstücke aufgesetzter Führungskanäle und
- Fig. 4a: eine schematische Draufsicht der Führungskanäle gemäß Fig. 4.

Die in den Fig. 1 und 2 dargestellte Abschreckkammer 10 ist Teil einer Vorrichtung zur Wärmebehandlung metallischer Werkstücke 20 und beispielsweise am Ende eines Rollenherdofens angeordnet. Die Abschreckkammer 10 kann derart ausgebildet sein, dass sie sowohl mit Vakuum als auch mit Atmosphären- oder Überdruck betreibbar ist. In der Abschreckkammer 10 befindet sich ein die nach einer vorherigen Erwärmung abzukühlenden Werkstücke 20 tragender Rost 11, der eine vertikale Umwälzung eines Abschreckgases in der Abschreckkammer 10 ermöglicht. Zum Umwälzen des Abschreckgases ist ein durch einen Motor 12 angetriebener Ventilator 13 unterhalb des Rosts 11 angeordnet. Außerhalb der Abschreckkammer 10 wird das Abschreckgas in der durch einen Pfeil in den Fig. 1 und 2 dargestellten Strömungsrichtung durch einen Gaskanal 14 geleitet. Ober- und unterhalb der Abschreckkammer 10 sind femer Klappen 15 vorgesehen, die eine Umwälzung des Abschreckgases verhindern, bis der Ventilator 13 seine notwendige Umdrehungszahl erreicht hat.

Bei geöffneten Klappen 15 ergibt sich demnach ein Kreislauf, in dem das Abschreckgas vom Ventilator 13 durch den Gaskanal 14 in die Abschreckkammer 10 und über die Werkstücke 20 und einen in Strömungsrichtung vor dem Ventilator 13 angeordneten Wärmetauscher 16, der das Abschreckgas wieder abkühlt, zurück zum Ventilator 13 strömt.

Um eine gezielte Umströmung der Werkstücke 20 zu erreichen, sind Führungskanäle 30 aus einem hitzebeständigen Material vorgesehen, die eine geschlossene Mantelfläche aufweisen und die Werkstücke 20 entlang der Strömungsrichtung des Abschreckgases umschließen. Die Führungskanäle 30 können dabei durch ein zusammenhängendes, gitterartiges Kanalsystem 31 gebildet sein, bei dem die Führungskanäle 30 miteinander verbunden sind, wie insbesondere in den Fig. 3 und 3a gezeigt ist. Alternativ können die Führungskanäle 30 auch als einzelne Hohlzylinder 32, 33 mit beispielsweise kreisförmigem oder quadratischem Querschnitt ausgebildet sein. Derartige Ausführungsformen sind in den Fig. 4 und 4a zu erkennen. Die Länge der Führungskanäle 30 ist so bemessen, dass die Höhe der einzelnen oder zu Stapeln aufeinander gesetzten Werkstücke 20 um den Abstand a überragt wird, wie den Fig. 3 und 4 zu entnehmen ist. Der Abstand a entspricht dabei dem halben Durchmesser beziehungsweise Breite der Werkstücke 20.

Die Führungskanäle 30 können entweder vor Einbringen der Werkstücke 20 in die Abschreckkammer 10 auf die Werkstücke 20 gesetzt werden, beispielsweise schon beim Zusammenstellen der Charge, oder erst in der Abschreckkammer 10. Letzteres ist in den Fig. 1 und 2 veranschaulicht. Die als zusammenhängendes Kanalsystem 31 ausgebildeten Führungskanäle 30 sind in diesem Fall mittels Hydraulikzylindern 34 höhenverstellbar in der Abschreckkammer 10 angeordnet, wie dies durch den Doppelpfeil in den Fig. 1 und 2 angedeutet ist. Auf diese Weise ist es möglich, nach dem Einbringen der Werkstücke 20 in die Abschreckkammer 10 das Kanalsystem 31 von oben auf die Werkstücke 20 aufzusetzen. Um Chargen mit unterschiedlicher Geometrie der Werkstücke 20 Rechnung zu tragen, ist das Kanalsystem 31 dabei auswechselbar an den Hydraulikzylindern 34 befestigt. Im oberen Teil der Abschreckkammer 10 ist zudem ein Einlass 35 vorgesehen, der das Kanalsystem 31 gegenüber dem Innenraum der Abschreckkammer 10 abdichtet, so dass das in der Abschreckkammer 10 zirkulierende Abschreckgas ausschließlich die Führungskanäle 30 durchströmt und nicht außerhalb der Werkstückcharge vorbeifließt.

Die zuvor beschriebene Vorrichtung ist in besonderem Maße geeignet, Werkstücke 20 mit einer rankenden oder aufragend stapelbaren Form, wie etwa Wellen oder aufeinander gestapelte Lagerringe, wirksam und verzugsfrei abzuschrecken. Ursächlich hierfür ist die durch die Führungskanäle 30 bewirkte hohe Geschwindigkeit und laminare Strömung des Abschreckgases. Durch die höhenverstellbare Anordnung des Kanalsystems 31 ist zudem eine handhabungs- und prozessgerechte Verfahrensführung sichergestellt. Nicht zuletzt wird durch die Möglichkeit, unterschiedlich ausgebildete Führungskanäle 30 vorzusehen, und die hauptsächlich zu diesem Zweck auswechselbare Anordnung des Kanalsystems 31 eine Anpassung an verschiedene Werkstückformen und -größen erreicht, ohne dass aufwendige Umrüstarbeiten notwendig wären.

### Bezugszeichenliste

- 10: Abschreckkammer
- 11: Rost
- 12: Motor
- 13: Ventilator
- 14: Gaskanal
- 15: Klappe
- 16: Wärmetauscher
- 20: Werkstück
- 30: Führungskanal
- 31: Kanalsystem
- 32: Hohlzylinder
- 33: Hohlzylinder
- 34: Hydraulikzylinder
- 35: Einlass
- a: Abstand

## Patentansprüche

1. Verfahren zur Wärmebehandlung von metallischen Werkstücken (20) oder aus mehreren in Höhenrichtung übereinander angeordneten metallischen Werkstücken gebildeten Werkstückstapeln mit einer den Querschnitt der Werkstücke (20) oder der Werkstückstapel überragenden Längserstreckung, bei dem nach einer vorherigen Erwärmung die Werkstücke (20) oder die Werkstückstapel in einer Abschreckkammer (10) mit einem Abschreckgas abgekühlt werden, wobei die Werkstücke (20) oder die Werkstückstapel jeweils mittels ausgebildeter Führungskanäle (30), die eine geschlossene Mantelfläche aufweisen und die Werkstücke (20) oder die Werkstückstapel entlang der Strömungsrichtung des Abschreckgases vollständig umschließen, gezielt mit Abschreckgas in einer Strömung parallel in Richtung der Längserstreckung der Werkstücke (20) oder Werkstückstapel umströmt werden, wobei das Abschreckgas mittels eines an die Abschreckkammer (10) strömungstechnisch angeschlossenen Strömungskanals (14) in einem geschlossenen Strömungskreislauf geführt wird.

2. Verfahren nach Anspruch 1, **dadurch gekennzeichnet, dass** die Führungskanäle (30) vor dem Erwärmen über die einzelnen oder zu Stapeln aufeinander gesetzten Werkstücke (20) gestülpt werden.

3. Verfahren nach Anspruch 1, **dadurch gekennzeichnet, dass** die Führungskanäle (30) in der Abschreckkammer (10) an den einzelnen oder zu Stapeln aufeinander gesetzten und zuvor erwärmten Werkstücken (20) angeordnet werden.

4. Verfahren nach Anspruch 2, **dadurch gekennzeichnet, daß** die Führungskanäle (30) in der Abschreckkammer (10) von einer oder zwei Seiten her, vorzugsweise von oben und/oder unten an die Werkstücke (20) oder Werkstückstapel herangefahren werden.

5. Vorrichtung zur Wärmebehandlung metallischer Werkstücke (20) oder aus mehreren in Höhenrichtung übereinander angeordneten metallischen Werkstücken gebildeten Werkstückstapeln mit einer den Querschnitt der Werkstücke (20) oder der Werkstückstapel überragenden Längserstreckung, mit einer Abschreckkammer (10), in der die Werkstücke (20) oder die Werkstückstapel mit einem Abschreckgas abkühlbar sind, sowie einem an die Abschreckkammer (10) strömungstechnisch angeschlossenen Strömungskanal (14) zur Ausbildung eines geschlossenen Strömungskreislaufs für das Abschreckgas, wobei zum gezielten Umströmen der Werkstücke (20) oder Werkstückstapel mit Abschreckgas jeweils Führungskanäle (30) vorgesehen sind, die eine geschlossene Mantelfläche aufweisen und die Werkstücke (20) oder die Werkstückstapel entlang der Strömungsrichtung des Abschreckgases zur Ausbildung einer Strömung in Längsrichtung der Werkstücke (20) oder Werkstückstapel vollständig umschließen.

6. Vorrichtung nach Anspruch 5, **dadurch gekennzeichnet, dass** die Führungskanäle (30) eine Länge aufweisen, die wenigstens der Höhe der einzelnen oder zu Stapeln aufeinander gesetzten Werkstücke (20) entspricht.

7. Vorrichtung nach Anspruch 6, **dadurch gekennzeichnet, dass** die Länge der Führungskanäle (30) die Höhe der einzelnen oder zu Stapeln aufeinander gesetzten Werkstücke (20) um den halben Durchmesser beziehungsweise Breite der Werkstücke (20) überragt.

8. Vorrichtung nach einem der Ansprüche 5 bis 7, **dadurch gekennzeichnet, daß** die Form der Führungskanäle (30) zylindrisch, vorzugsweise mit kreisförmigem (32), quadratischem (33) oder polygonalem Querschnitt, oder an die Geometrie der abzukühlenden Werkstücke (20) oder Werkstückstapel angepaßt ist.

9. Vorrichtung nach einem der Ansprüche 5 bis 8, **dadurch gekennzeichnet, dass** die Führungskanäle (30) zu einem Kanalsystem (31) miteinander verbunden sind.

10. Vorrichtung nach einem der Ansprüche 5 bis 9, **dadurch gekennzeichnet, dass** die Führungskanäle (30) verstellbar, vorzugsweise elektromotorisch, hydraulisch oder pneumatisch, in der Abschreckkammer (10) angeordnet sind.

11. Vorrichtung nach Anspruch 10, **dadurch gekennzeichnet, dass** die Führungskanäle (30) auswechselbar sind.

12. Vorrichtung nach einem der Ansprüche 5 bis 11, **dadurch gekennzeichnet, dass** die Abschreckkammer (10) einen Einlass (35) für das Abschreckgas aufweist, der dichtend an den Führungskanälen (30) anliegt.

13. Vorrichtung nach einem der Ansprüche 5 bis 12, **dadurch gekennzeichnet, dass** die Führungskanäle (30) aus einem hitzebeständigen Material, vorzugsweise Stahl, Eisen- oder Nickellegierungen, bestehen.

## Claims

1. Process for heat treating metallic workpieces (20) or workpiece stacks formed from a plurality of metallic workpieces, which are superimposed in the vertical direction, and having a longitudinal extent which projects beyond the cross section of the workpieces (20) or the workpiece stacks, in which the workpieces (20) or the workpiece stacks are cooled in a quenching chamber (10) with a quenching gas following previous heating, wherein quenching gas specifically flows around the workpieces (20) or the workpiece stacks in a flow parallel to the direction of the longitudinal extent of the workpieces (20) or workpiece stacks in each case by means of formed guide ducts (30) which have a closed circumferential surface and completely enclose the workpieces (20) or the workpiece stacks along the flow direction of the quenching gas, wherein the quenching gas is routed in a closed flow circuit by means of a flow duct (14) connected in terms of flow to the quenching chamber (10).

2. Process according to Claim 1, **characterised in that** the guide ducts (30) are placed over the individual or stacked workpieces (20) prior to heating.

3. Process according to Claim 1, **characterised in that** the guide ducts (30) are disposed in the quenching chamber (10) at the individual or stacked and previously heated workpieces (20).

4. Process according to Claim 2, **characterised in that** the guide ducts (30) in the quenching chamber (10) are brought up to the workpieces (20) or workpiece stacks from one or two sides, preferably from above and/or below.

5. Device for heat treating metallic workpieces (20) or workpiece stacks formed from a plurality of metallic workpieces, which are superimposed in the vertical direction, and having a longitudinal extent which projects beyond the cross section of the workpieces (20) or the workpiece stacks, with a quenching chamber (10), in which the workpieces (20) or the workpiece stacks can be cooled with a quenching gas, and a flow duct (14), connected in terms of flow to the quenching chamber (10), for forming a closed flow circuit for the quenching gas, wherein respective guide ducts (30) are provided in order for quenching gas to flow specifically around the workpieces (20) or workpiece stacks, these guide ducts having a closed circumferential surface and completely enclosing the workpieces (20) or the workpiece stacks along the flow direction of the quenching gas in order to form a flow in the longitudinal direction of the workpieces (20) or workpiece stacks.

6. Device according to Claim 5, **characterised in that** the guide ducts (30) are of a length which corresponds at least to the height of the individual or stacked workpieces (20).

7. Device according to Claim 6, **characterised in that** the length of the guide ducts (30) projects beyond the height of the individual or stacked workpieces (20) by half the diameter or width of the workpieces (20).

8. Device according to any one of Claims 5 to 7, **characterised in that** the shape of the guide ducts (30) is cylindrical, preferably with a circular (32), square (33) or polygonal cross section, or is adapted to the geometry of the workpieces (20) or workpiece stacks which are to be cooled.

9. Device according to any one of Claims 5 to 8, **characterised in that** the guide ducts (30) are connected together to form a duct system (31).

10. Device according to any one of Claims 5 to 9, **characterised in that** the guide ducts (30) are disposed in the quenching chamber (10) in an adjustable manner, preferably by electromotive, hydraulic or pneumatic means.

11. Device according to Claim 10, **characterised in that** the guide ducts (30) are interchangeable.

12. Device according to any one of Claims 5 to 11, **characterised in that** the quenching chamber (10) comprises an inlet (35) for the quenching gas which tightly adjoins the guide ducts (30).

13. Device according to any one of Claims 5 to 12, **characterised in that** the guide ducts (30) consist of a heat-resistant material, preferably steel, iron alloys or nickel alloys.

## Revendications

1. Procédé destiné au traitement thermique de pièces métalliques (20), ou de piles de pièces constituées de plusieurs pièces métalliques superposées en hauteur, avec une extension longitudinale dépassant la section transversale des pièces (20) ou des piles de pièces, dans lequel les pièces (20) ou les piles de pièces sont refroidies après un chauffage préalable dans une chambre de trempe (10) avec un gaz de trempe, le gaz de trempe circulant de manière ciblée autour des pièces (20) ou des piles de pièces selon un écoulement parallèle à la direction de l'extension longitudinale des pièces (20) ou des piles de pièces, et ce au moyen des canaux de guidage (30) comportant une surface d'enveloppe fermée, et qui entourent complètement les pièces (20) ou les piles de pièces le long du sens d'écoulement du gaz de trempe, le gaz de trempe circulant en circuit fermé au moyen d'une conduite d'écoulement (14) raccordée par technique d'écoulement à la chambre de trempe (10).

2. Procédé selon la revendication 1, **caractérisé en ce que** les canaux de guidage (30) sont emboîtés sur les pièces (20) individuelles ou superposées en piles avant le chauffage.

3. Procédé selon la revendication 1, **caractérisé en ce que**, dans la chambre de trempe (10), les canaux de guidage (30) sont disposés sur les pièces (20) individuelles ou superposées en piles et préalablement chauffées.

4. Procédé selon la revendication 2, **caractérisé en ce que**, dans la chambre de trempe (10), les canaux de guidage (30) sont approchés des pièces (20) ou des piles de pièces à partir d'un ou de deux côtés, de préférence à partir du haut et/ou du bas.

5. Dispositif destiné au traitement thermique de pièces métalliques (20), ou de piles de pièces constituées de plusieurs pièces métalliques superposées en hauteur, avec une extension longitudinale dépassant la section transversale des pièces (20) ou des piles de pièces, comportant une chambre de trempe (10), dans laquelle les pièces (20) ou les piles de pièces peuvent être refroidies avec un gaz de trempe, ainsi qu'une conduite d'écoulement (14) raccordée par technique d'écoulement à la chambre de trempe (10) afin de former un circuit fermé pour le gaz de trempe, des canaux de guidage (30) étant prévus pour la circulation ciblée du gaz de trempe autour des pièces (20) ou des piles de pièces, lesquels comportent une surface d'enveloppe fermée, et entourent complètement les pièces (20) ou les piles de pièces le long du sens d'écoulement du gaz de trempe afin d'engendrer un écoulement dans la direction longitudinale des pièces (20) ou des piles de pièces.

6. Dispositif selon la revendication 5, **caractérisé en ce que** les canaux de guidage (30) ont une longueur qui correspond au moins à la hauteur des pièces (20) individuelles ou superposées en piles.

7. Dispositif selon la revendication 6, **caractérisé en ce que** la longueur des canaux de guidage (30) dépasse la hauteur des pièces (20) individuelles ou superposées en piles de la valeur du demi-diamètre ou de la largeur des pièces (20).

8. Dispositif selon l'une quelconque des revendications 5 à 7, **caractérisé en ce que** la forme des canaux de guidage (30) est cylindrique, et comporte de préférence une section transversale circulaire (32), quadratique (33) ou polygonale, ou adaptée à la géométrie des pièces (20) ou piles de pièces à refroidir.

9. Dispositif selon l'une quelconque des revendications 5 à 8, **caractérisé en ce que** les canaux de guidage (30) sont reliés entre eux en un système de canaux (31).

10. Dispositif selon l'une quelconque des revendications 5 à 9, **caractérisé en ce que** les canaux de guidage (30) sont disposés dans la chambre de trempe (10) de façon à pouvoir être déplacés, de préférence par voie électromotorisée, hydraulique ou pneumatique.

11. Dispositif selon la revendication 10, **caractérisé en ce que** les canaux de guidage (30) sont interchangeables.

12. Dispositif selon l'une quelconque des revendications 5 à 11, **caractérisé en ce que** la chambre de trempe (10) comporte une admission (35) pour le gaz de trempe, qui s'applique de façon étanche contre les canaux de guidage (30).

13. Dispositif selon l'une quelconque des revendications 5 à 12, **caractérisé en ce que** les canaux de guidage (30) sont constitués d'un matériau résistant aux hautes températures, de préférence d'alliages d'acier, de fer ou de nickel.
